# EUROPÄISCHE PATENTSCHRIFT

(11) **EP 0 830 644 B1**
(45) Veröffentlichungstag und Bekanntmachung des Hinweises auf die Patenterteilung: **16.12.1998**
(21) Anmeldenummer: 96919558.5
(22) Anmeldetag: 21.05.1996
(51) Int. Cl.: G04B 47/04

(54) **ARMBAND- ODER TASCHENUHR**
WRIST OR POCKET WATCH
MONTRE-BRACELET OU MONTRE DE POCHE

(30) Priorität: 23.05.1995 DE 29508522 U
(43) Veröffentlichungstag der Anmeldung: 25.03.1998
(73) Patentinhaber: Heck, Wolfgang, 34121 Kassel (DE)
(72) Erfinder: Heck, Wolfgang, 34121 Kassel (DE)
(74) Vertreter: WALTHER, WALTHER & HINZ Patentanwälte
(86) Internationale Anmeldenummer: DE9600885
(87) Internationale Veröffentlichungsnummer: WO9637811

(56) Entgegenhaltungen:
- EP-A- 0 254 676
- DE-U- 8 124 550
- FR-A- 1 237 310
- FR-A- 1 602 236

## Beschreibung

Die Erfindung betrifft eine Uhr, insbesondere eine Armband-, Taschen- oder Tischuhr mit einem Gehäuse, in dem ein Uhrwerk, Zeitanzeigemittel, und ein von außen spielbares Geschicklichkeitsspiel untergebracht sind, wobei das Geschicklichkeitsspiel ein Spielfeld, einen bewegbaren Körper, zum Beispiel eine Kugel oder eine Scheibe und mindestens eine, den bewegbaren Körper auffangende Aufnahmetasche aufweist.

Armband- oder Taschenuhren sind hinlänglich bekannt und beim Anwender sehr beliebt, da diese Uhren aufgrund ihrer kleinen und kompakten Bauweise immer am Körper getragen werden können. Kleinere Tischuhren etwa in der Größe von Taschenuhren werden häufig auf Schreibtischen oder Anrichten aufgestellt.

Auf längeren Reisen mit dem Bus, Zug oder Flugzeug und/oder während Wartezeiten, beispielsweise beim Arzt, bei Behörden oder dergleichen wäre es angenehm, der auftretenden Langeweile durch einen geeigneten Zeitvertreib entgegenzuwirken.

Aus der FR 1,237,310 ist eine Taschenuhr mit einem Geschicklichkeitsspiel und aus FR 1,602,236 ist eine Armbanduhr mit einem Geschicklichkeitsspiel bekannt. In beiden Fällen sind im jeweiligen Ziffernblatt mehrere halbkugelförmig ausgebildete Vertiefungen vorgesehen, die zur Aufnahme entsprechend dimensionierter Kugeln dienen. Gleichzeitig befinden sich im Bereich zwischen dem Ziffernblatt und dem Uhrglas mehrere Kugeln, wobei mindestens für jede Kugel eine dieser Vertiefungen zur Verfügung steht. Aufgabe dieses Geschicklichkeitsspiels ist es nun, die verschiedenen Kugeln in jeweils eine dieser Vertiefungen zu bringen. Das Spiel ist beendet, wenn alle Kugeln in den Vertiefungen liegen.

Dabei hat es sich herausgestellt, daß diese Geschicklichkeitsspiele mit ein wenig Übung zu bewältigen sind und folglich an den Spieler keine allzu großen Anforderungen stellen.

Davon ausgehend liegt der vorliegenden Erfindung die Aufgabe zugrunde, eine Uhr, insbesondere eine Armbanduhr-, Taschen- oder Tischuhr zu schaffen, die nicht nur zum Ablesen der Zeit, sondern auch als Zeitvertreib in Wartephasen geeignet ist, wobei das Geschicklichkeitsspiel hohe Anforderungen an die Spieler stellen soll.

Als technische Lösung dieser Aufgabe wird vorgeschlagen, eine Uhr der eingangs genannten Art durch eine einen mehr oder weniger vorspannbaren Startstift umfassende Startvorrichtung weiterzubilden, wobei der bewegbare Körper durch Auslösen des mehr oder weniger vorgespannten Startstiftes entsprechend der Vorspannung in Bewegung versetzbar ist.

Eine nach dieser technischen Lehre ausgebildete Armband-, Taschen- oder Tischuhr hat den Vorteil, daß ein zum Zeitvertreib geeignetes Geschicklichkeitsspiel zusammen mit der Uhr ständig mitgeführt wird und somit auf Reisen und/oder Wartephasen stets präsent ist. Sobald dem Benutzer einer er-findungsgemäßen Uhr aus irgendeinem Grunde langweilig wird, kann er sich mit dem Geschicklichkeitsspiel die Zeit vertreiben.

Das Geschicklichkeitsspiel ist vorzugsweise nach dem Prinzip eines Flippers aufgebaut. Hierbei wird ein bewegbarer Körper, z. B. eine Kugel, eine Scheibe oder ähnliches aus einer Startvorrichtung heraus abgeschossen und rollt oder fliegt über ein Spielfeld und landet dann in einer der auf dem Spielfeld angebrachten Auffangtaschen. Üblicherweise haben die Auffangtasche jeweils ihrem Schwierigkeitsgrad entsprechende Wertigkeiten, so daß das Geschick des Spielers zum Tragen kommt, wenn er zum Beispiel die Kugel oder die Scheibe in die gewünschte Auffangtasche bringen will.

Erfindungsgemäß ist es dabei unerheblich, ob das Spielfeld horizontal, vertikal oder in einer Zwischenstellung ausgerichtet ist. Es kommt vielmehr darauf an, daß der Spieler so viel Geschick entwickelt, daß er den bewegbaren Körper in der gewünschen Auffangtasche plaziert.

In einer besonderen Ausführungsform weist das Gehäuse eine durchsichtige Schutzscheibe auf, unter der das Geschicklichkeitsspiel angeordnet ist und durch die das Spielgeschehen beobachtbar ist. Diese Schutzscheibe kann aus Glas, Acryl, Plexiglas oder einem durchsichtigen Kunststoff hergestellt sein. Es wäre auch denkbar, ein Drahtgitter als Schutzscheibe einzusetzen.

Hierdurch wird eine gute Sichtbarkeit erreicht, so daß das Geschicklichkeitsspiel ungestört durchgeführt werden kann.

Die Zeitanzeigemittel sind vorzugsweise, aber nicht notwendigerweise zwei herkömmliche Zeiger. Diese Zeiger sind in einer Delle bzw. Aussparung des Spielfeldes angeordnet, wobei die Zeiger zwischen der Mitte und dem Rand des Gehäuses angesiedelt sind.

Weitere Merkmale der Erfindung ergeben sich aus der folgenden Beschreibung einer Ausführungsform der Erfindung in Verbindung mit den Ansprüchen und der Zeichnung. Die einzelnen Merkmale können je für sich oder zu mehreren bei Ausführungsformen der Erfindung verwirklicht sein.

In der Zeichnung ist eine Ausführungsform der Erfindung dargestellt. Dabei zeigt:
- Figur 1: eine Draufsicht auf eine Ausführungsform einer erfindungsgemäßen Armbanduhr;
- Figur 2: eine Seitenansicht der Ausfürhungsform gemäß Figur 1, geschnitten entlang der Linie II-II in Figur 1.

Die einzelnen Figuren der Zeichnung zeigen die Armbanduhr teilweise stark schematisiert und sind nicht maßstäblich zu verstehen.

Die Figuren 1 und 2 zeigen eine Armbanduhr 2 mit handelsüblichen Zeigern 4, die von einem nicht dargestellten Uhr werk angetrieben werden, In einem Gehäuse 6 der Armbanduhr 2 ist neben dem Uhrwerk und den Zeigern 4 noch ein flipperähnliches Geschicklichkeitsspiel 8 untergebracht. Dabei sind die Zeiger 4 und das Geschicklichkeitsspiel 8 derart nebeneinander angeordnet, daß beide durch eine durchsichtige Schutzscheibe 10 des Gehäuses 6 gleichzeitig sichtbar sind.

Die eigentliche Uhr mit ihrem Ziffernblatt 12 ist sehr viel kleiner ausgebildet als das Gehäuse 6 und in einem Bereich zwischen der Mitte und dem Rand des Gehäuses 6 angesiedelt, der sich im oberen rechten Teil des Gehäuses 6 befindet.

In dem verbleibenden Teil des Gehäuses 6 ist das Geschicklichkeitsspiel 8 eingebaut, welches ein Spielfeld 14, eine Startvorrichtung 16 zum Abschießen eines beweglichen Körpers, z. B. einer Kugel 18 und eine Anzahl von die Kugel 18 auffangenden Aufnahmetaschen 20 umfaßt. Andere denkbare Formen von bewegbaren Körpern sind runde oder vieleckige Scheiben, z. B. in Form eines Pucks oder auch eines kugelartigen, vieleckigen Körpers, d. h. eines Körpers mit einer Vielzahl von Flächen oder Facetten auf dem Umfang.

Die Startvorrichtung 16 ist aus einer Startrampe 22 und einem Startstift 24 gebildet. Die Startrampe 22 weist eine kurze 26 und eine lange Seitenwand 28 auf, die beide an einer Schmalseite 30 des Gehäuses 6 anliegen. Dabei ist die kurze Seitenwand 26 so weit von der langen Seitenwand 28 beabstandet, daß in dem Zwischenraum gerade eine Kugel 18 hineinpaßt. Die Seitenwände 26, 28 sind parallel zueinander angeordnet und so geneigt, daß eine an der langen Seitenwand 28 anliegende Kugel 18 bis hinunter zur Schmalseite 30 kullert, sobald das Gehäuse 6 der Armbanduhr 2 zumindest ein wenig aus der Horizontalen herausgeneigt ist. Die lange Seitenwand 28 ist derart gekrümmt ausgebildet, daß die abgeschossene Kugel 18 entlang der Seitenwand 28 nach oben rollt und in den oberen Bereich des Spielfeldes 14 gelenkt wird.

Von hier aus fällt die Kugel dann das Spielfeld 14 herunter und landet hoffentlich in einer der Aufnahmetaschen 20.

Zum Abschießen der Kugel 18 weist die Startvorrichtung 16 einen Startstift auf, der an der Schmalseite 30 des Gehäuses 6 von der Startrampe 22 durch das Gehäuse 6 hindurchreicht und außerhalb des Gehäuses 6 in einen zylindrischen Kopf 32 mündet. Wie Fig. 2 zu entnehmen ist, wird der Startstift 24 über eine Schraubendruckfeder 34 am Gehäuse 6 gehalten.

Zum Abschießen der in der Startrampe 22 befindlichen Kugel 18 wird der Startstift 24 durch den Bediener unter Uberwindung der Federkraft der Schraubendruckfeder 34 aus dem Gehäuse 6 ein wenig herausgezogen. Nachdem der Startstift 24 losgelassen wurde, schnellt dieser angetrieben durch die vorgespannte Schraubendruckfeder 34 in das Gehäuse 6 zurück und stößt die Kugel 18 an, die daraufhin entlang der langen Seitenwand 28 der Startvorrichtung 16 in den oberen Teil des Spielfeldes 14 schnellt. Hierbei kann der auf die Kugel 18 einwirkende Impuls durch den Bediener dadurch gesteuert werden, daß dieser den Startstift 24 mehr oder weniger weit aus dem Gehäuse 6 herauszieht und somit die Schraubendruckfeder 34 mehr oder weniger stark vorspannt. Hierdurch wird die Kugel 18 mehr oder weniger weit in den oberen Teil des Spielfeldes 14 hineingeschossen.

Aus dem oberen Bereich des Spielfeldes 14 fällt die Kugel 18 nunmehr aufgrund der Gravitation herunter und landet in einer der Aufnahmetaschen 20 oder fällt zwischen den Aufnahmetaschen 20 auf die Schmalseite 30 des Gehäuses 6 am unteren Bereich des Spielfeldes 14.

Ziel des Geschicklichkeitsspieles 8 ist es, die Kugel 18 in einer der Aufnahmetaschen 20 unterzubringen. Dabei kann der Spieler den Verlauf der Kugel 18 einerseits dadurch beeinflussen, daß er den Startstift 24 mehr oder weniger weit aus dem Gehäuse 6 herauszieht und andererseits dadurch, daß er das Spielfeld 14 und somit das Gehäuse 6 beim Herunterfallen der Kugel 18 aus dem oberen Bereich des Spielfeldes 14 geschickt verschwenkt.

Dabei ist es auch möglich, den einzelnen Aufnahmetaschen 20 eine unterschiedliche Wertigkeit beizufügen, um der Tatsache gerecht zu werden, daß nicht alle Aufnahmetaschen 20 in gleicher Weise durch die Kugel 18 erreichbar sind.

In der Ausführungsform gemäß den Fig. 1 und 2 ist das Gehäuse 6 rund ausgebildet, obwohl es auch denkbar wäre, das Gehäuse oval, drei-, vier- oder vieleckig auszubilden.

Die sowohl das Spielfeld 14 als auch die Zeiger 4 überdeckende Schutzscheibe 10 ist aus Acryl, Plexiglas, durchsichtigem Kunststoff oder vorzugsweise aus Clas gefertigt. Es wäre auch denkbar, anstatt der Schutzscheibe 10 lediglich ein Drahtgitter einzusetzen, bei dem die Maschen kleiner als die Kugel 18 sind.

In einer nicht dargestellten Ausführungsform wird das Geschicklichkeitsspiel 8 mit zwei oder mehr Kugeln 18 betrieben, wobei jedoch die Zahl der Kugeln 18 die Zahl der Aufnahmetaschen 20 vorzugsweise nicht übersteigen sollte.

Die Aufnahmetaschen 20 sind über das Spielfeld 14 verteilt angeordnet, wobei jede Aufnahmetasche 20 einen anderen Schwierigkeitsgrad aufweist.

In einer weiteren, nicht dargestellten Ausführungsform wird die aktuelle Uhrzeit nicht über Zeiger, sondern durch Ziffern, Digital oder auf andere Weise angezeigt.

In noch einer weiteren, nicht dargestellten Ausführungsform ist die Schutzscheibe 10 zweigeteilt ausgeführt, wobei ein Teil das Spielfeld 14 und ein anderer Teil die Zeiger 4 überdeckt.

Außen am Gehäuse 6 sind Halter 36 zur Befestigung eines Armbandes angeformt. Es wäre auch denkbar, diese mit dem Geschicklichkeitsspiel 8 versehene Uhr als Taschenuhr auszuführen. Hierzu würden die Halter 36 durch entsprechende Halter zur Aufnahme einer Kette ersetzt.

### Bezugszeichenliste

- 2: Armbanduhr
- 4: Zeiger
- 6: Gehäuse
- 8: Geschickichkeitsspiel
- 10: Schutzscheibe
- 12: Ziffernblatt
- 14: Spielfeld
- 16: Startvorrichtung
- 18: Körper
- 20: Aufnahmetasche
- 22: Startrampe
- 24: Startstift
- 26: kurze Seitenwand
- 28: lange Seitenwand
- 30: Schmalseite
- 32: zylindrischer Kopf
- 34: Schraubendruckfeder
- 36: Halter

## Patentansprüche

1. Uhr, insbesondere eine Armband-, Taschen- oder Tischuhr mit einem Gehäuse (6), in dem ein Uhrwerk, Zeitanzeigemittel (4), und ein von außen spielbares Geschicklichkeitsspiel (8) untergebracht sind, wobei das Geschicklichkeitsspiel (8) ein Spielfeld (14), einen bewegbaren Körper (18), z. B. eine Kugel oder eine Scheibe und mindestens eine, den bewegbaren Körper (18) auffangende Aufnahmetasche (20) aufweist,
**gekennzeichnet durch**
eine einen mehr oder weniger vorspannbaren Startstift (24) umfassende Startvorrichtung (16), wobei der bewegbare Körper (18) durch Auslösen des mehr oder weniger vorgespannten Startstiftes (24) entsprechend der Vorspannung in Bewegung versetzbar ist.

2. Uhr, insbesondere eine Armband-, Taschen- oder Tischuhr nach Anspruch 1,
**dadurch gekennzeihnet,** daß
die Zeitanzeigemittel mindestens zwei Zeiger (4) aufweisen.

3. Uhr, insbesondere eine Armband-, Taschen- oder Tischuhr nach wenigstens einem der vorhergehenden Ansprüche,
**dadurch gekennzeichnet,** daß
das Gehäuse (6) eine durchsichtige Schutzscheibe (10) aufweist, durch die das Spielgeschehen beobachtbar ist.

4. Uhr, insbesondere eine Armband-, Taschen- oder Tischuhr nach wenigstens einen der voranstehenden Ansprüche,
**dadurch gekennzeichnet,** daß
das Geschicklichkeitsspiel (8) zwei oder mehr bewegbare Körper (18) aufweist.

5. Uhr, insbesondere eine Armband-, Taschen- oder Tischuhr nach wenigstens einen der voranstehenden Ansprüche,
**dadurch gekennzeichnet,** daß
mehr Aufnahmetaschen (20) als bewegbare Körper (18) vorgesehen sind.

6. Uhr, insbesondere eine Armband-, Taschen- oder Tischuhr nach wenigstens einen der voranstehenden Ansprüche,
**dadurch gekennzeichnet,** daß
die Aufnahmetaschen (20) über das Spielfeld (14) verteilt angeordnet sind.

7. Uhr, insbesondere eine Armband-, Taschen- oder Tischuhr nach wenigstens einen der voranstehenden Ansprüche,
**dadurch gekennzeichnet,** daß
die Startvorrichtung (16) eine den bewegbaren Körper (18) aufnehmende Startrampe (22) umfaßt, wobei der in der Startrampe (22) befindliche Körper (18) durch Auslösen des vorgespannten Startstiftes (24) in Bewegung versetzbar ist.

8. Uhr, insbesondere eine Armband-, Taschen- oder Tischuhr nach Anspruch 7,
**dadurch gekennzeichnet,** daß
die Startrampe (22) eine lange Seitenwand (28) aufweist, die den Körper (18) in den oberen Teil des Spielfeldes (14) führt.

9. Uhr, insbesondere eine Armband-, Taschen- oder Tischuhr nach wenigstens einen der voranstehenden Ansprüche,
**dadurch gekennzeichnet,** daß
die Zeitanzeigemittel (4) in einer Einbuchtung des Spielfeldes (14) angeordnet sind.

## Claims

1. Watch, particularly a wrist watch, a pocket watch or a table clock with a casing (6) in which a clockwork, time indicating means (4) and a game of skill (8) playable from outside are located, whereas the game of skill (8) has a playing field (14), a movable body (18), for example a ball or a disk, and at least one reception pocket (20) receiving the movable body (18),
**characterized by**
a launching device (16) with a more or less pretensable launching pin (24), whereas the movable body (18) can be moved by triggering the more or less pretensed launching pin (24) according to the pretension.

2. Watch, particularly a wrist watch, a pocket watch or a table clock according to claim 1,
**characterized in that**
the time indicating means are at least constituted by two pointers (4).

3. Watch, particularly a wrist watch, a pocket watch or a table clock according to at least one of the above mentioned claims,
**characterized in that**
the casing (6) is provided with a transparent protecting sheet (10) through which the course of the game is observable.

4. Watch, particularly a wrist watch, a pocket watch or a table clock according to at least one of the above mentioned claims,
**characterized in that**
the game of skill (8) has two or more movable bodies (18).

5. Watch, particularly a wrist watch, a pocket watch or a table clock according to at least one of the above mentioned claims,
**characterized in that**
more reception pockets (20) than movable bodies (18) are provided.

6. Watch, particularly a wrist watch, a pocket watch or a table clock according to at least one of the above mentioned claims,
**characterized in that**
the reception pockets (20) are distributed over the playing field (14).

7. Watch, particularly a wrist watch, a pocket watch or a table clock according to at least one of the above mentioned claims,
**characterized in that**
the launching device (16) comprises a launching base (22) receiving a movable body (18) and of a pretensable launching pin (24),
whereas the body (18) located in the launching base (22) is movable by triggering the pretensed launching pin (24).

8. Watch, particularly a wrist watch, a pocket watch or a table clock according to claim 7,
**characterized in that**
the launching base (22) has a long side wall (28) guiding the body (18) towards the upper part of the playing field (14).

9. Watch, particularly a wrist watch, a pocket watch or a table clock according to at least one of the above mentioned claims,
**characterized in that**
the time indicating means (4) are arranged in a cavity of the playing field (14).

## Revendications

1. Montre, plus particulièrement une montre-bracelet, une montre de poche ou une horloge de table avec un boîtier (6) contenant un mécanisme, des moyens indiquant l'heure (4) et un jeu d'adresse (8) pouvant être joué de l'extérieur, le jeu d'adresse (8) ayant une surface de jeu (14), un corps mobile (18), par exemple une bille ou un disque et au moins une poche réceptrice (20) recevant le corps mobile (18),
**caractérisée par**
un dispositif de lancement (16) comprenant une tige de lancement (24) plus ou moins contraignable, le corps mobile (18) pouvant être activé en fonction de la précontrainte exercée en lâchant la tige de lancement (24) plus ou moins précontrainte.

2. Montre, plus particulièrement une montre-bracelet, une montre de poche ou une horloge de table selon la revendication 1,
**caractérisée en ce que**
les moyens indiquant l'heure aient au moins deux aiguilles (4).

3. Montre, plus particulièrement une montre-bracelet, une montre de poche ou une horloge de table selon une au moins des revendications précédentes,
**caractérisée en ce que**
le boîtier (6) est muni d'une plaque protectrice (10) transparente au travers de laquelle le déroulement du jeu peut être observé.

4. Montre, plus particulièrement une montre-bracelet, une montre de poche ou une horloge de table selon une au moins des revendications précédentes,
**caractérisée en ce que**
le jeu d'adresse (8) est pourvu de deux ou de plusieurs corps mobiles (18).

5. Montre, plus particulièrement une montre-bracelet, une montre de poche ou une horloge de table selon une au moins des revendications précédentes,
**caractérisée en ce que**
les poches réceptrices (20) excèdent en nombre les corps mobiles (18).

6. Montre, plus particulièrement une montre-bracelet, une montre de poche ou une horloge de table selon une au moins des revendications précédentes,
**caractérisée en ce que**
les poches réceptrices (20) sont réparties sur la surface de jeu (14).

7. Montre, plus particulièrement une montre-bracelet, une montre de poche ou une horloge de table selon une au moins des revendications précédentes,
**caractérisée en ce que**
le dispositif de lancement (16) est composé d'une rampe de lancement (22) recevant un corps mobile (18) et d'une tige de lancement (24) précontraignable, le corps (18) se trouvant dans la rampe de lancement (22) pouvant être activé en lâchant la tige de lancement (24) précontrainte.

8. Montre, plus particulièrement une montre-bracelet, une montre de poche ou une horloge de table selon la revendication 7,
**caractérisée en ce que**
la rampe de lancement (22) est pourvue d'une paroi latérale longue (28) qui guide le corps (18) dans la partie supérieure de la surface de jeu (14).

9. Montre, plus particulièrement une montre-bracelet, une montre de poche ou une horloge de table selon une au moins des revendications précédentes,
**caractérisée en ce que**
les moyens indiquant l'heure (4) sont placés dans une dénivellation de la surface de jeu (14).
